# EUROPÄISCHE PATENTSCHRIFT

(11) **EP 0 823 503 B1**
(45) Veröffentlichungstag und Bekanntmachung des Hinweises auf die Patenterteilung: **20.11.2002**
(21) Anmeldenummer: 97113465.5
(22) Anmeldetag: 05.08.1997
(51) Int. Cl.: D06F 37/30

(54) **Mantelbeschickbare Trommelwaschmaschine**
Top loading drum washing machine
Machine à laver à tambour à chargement par le haut

(30) Priorität: 08.08.1996 DE 19632008
(43) Veröffentlichungstag der Anmeldung: 11.02.1998
(73) Patentinhaber: Miele & Cie. GmbH & Co., D-33332 Gütersloh (DE)
(72) Erfinder: Avenwedde, Josef, 33415 Verl (DE); Pfingstl, Rudolf, 33335 Gütersloh (DE); Augustin, Siegfried, 33647 Bielefeld (DE); Plonus, Bert, 33335 Gütersloh (DE); Schulte, Reinhold, 33104 Paderborn (DE); Klamt, Klemens, Dr., 33161 Hövelhof (DE)

(56) Entgegenhaltungen:
- EP-A- 0 483 909
- DE-A- 4 132 863
- FR-A- 2 655 065
- FR-A- 2 713 675

## Beschreibung

Die Erfindung betrifft eine programmgesteuerte mantelbeschickbare Trommelwaschmaschine mit einer drehbar gelagerten Trommel (1), die eine Arretiervorrichtung aufweist, welche aus einer mit der Trommel (1) drehfest verbundenen oder an ihr angeordneten Arretierfalle und einer in Richtung der Arretierfalle bewegbaren Rastvorrichtung besteht und die Trommel in ihrer Beschickungslage fixiert.

Bei mantelbeschickbaren Trommelwaschmaschinen, beispielsweise bei sogenannten Topladern, muß die Trommel zur Be- und Entladung in eine Beschickungslage gebracht werden, in der die Trommelöffnung mit der Laugenbehälteröffnung deckungsgleich ist. Um den Bedienungskomfort zu erhöhen, sind Positioniervorrichtungen bekannt (DE 34 31 807 A, FR 2 713 675 A, EP 0 483 909 A, DE 41 32 863 A), welche diesen Vorgang automatisch entweder nach Programmende oder auf Tastendruck ausführen. Solche mechanische Positioniervorrichtung ist unter hohem konstruktiven Aufwand gefertigt und unterliegt einem starken mechanischen Verschleiß.

Die EP 0 483 909 A beschreibt beispielsweise eine Waschmaschine, welche eine Trommel, einen Elektromotor und eine Riemenscheibe aufweist. Die Riemenscheibe ist drehfest mit der Trommel verbunden. Zur Drehung der Trommel ist die Riemenscheibe mit dem Elektromotor über einen Riemen gekoppelt. Zur Arretierung der Trommel in ihrer Beschickungslage besitzt die Waschmaschine eine Arretiervorrichtung. Diese Vorrichtung weist als Rastvorrichtung ein bewegliches Glied auf, das relativ zum Waschmaschinengehäuse eine ortsfeste Lagerung besitzt und so ahgeordnet ist, dass es mit einer als Arretierfalle ausgebildeten Kerbe an der Umfangskante der Riemenscheibe korrespondiert. Zur Arretierung der Trommel in Beschickungslage wird die Trommeldrehzahl reduziert und die Rastvorrichtung wird gegen den drehenden Rand der Riemenscheibe gedrückt, so dass sie bei Erreichen der Beschlckungslage In die Arretierfalle der Riemenscheibe eingreift und verrastet. Sensormittel erkennen diese Rastposition der Rastvorrichtung erst nach dem Arretieren. Bei Erkennen der Rastposition der Rastvorrichtung bewirken sie ein Stoppen des Elektromotors.

Es sind weiterhin Positioniervorrichtungen bekannt (DE 37 07 218 A1, EP 0 401 734 A2), die berührungslos mit magnetfeldempfindlichen Sensoren oder Lichtschranken arbeiten. Diese Vorrichtungen sind jedoch wirkungslos, wenn sich durch schlechte Wäscheverteilung Unwuchten ausgebildet haben. Dann dreht sich die Trommel nach erfolgter Positionierung und Abschaltung des Antriebsmotors weiter und muß deshalb von Hand in die Beschickungslage zurückgebracht werden.

Zur Beseitigung dieses Problems ist die Anbringung einer Bremsvorrichtung an der Motorabtriebswelle bekannt (DE 25 02 246 PS, EP 0 465 885 A1). Dabei besteht jedoch der Nachteil, daß Fehlpositionierungen nicht erkannt werden können und die Trommel evtl. in einer Stellung fixiert wird, in der sie nicht beladbar ist.

Der Erfindung stellt sich somit das Problem, eine mantelbeschickbare Trommelwaschmaschine der eingangs genannten Art zu offenbaren, bei der eine einfache, aber dennoch exakte Positionierung und Arretierung in der Beschickungslage möglich ist.

Erfindungsgemäß wird dieses Problem durch eine Vorrichtung mit den kennzeichnenden Merkmalen des Anspruchs 1 gelöst.

Die mit der Erfindung erreichbaren Vorteile bestehen in der funktionellen Trennung der Arretiervorrichtung von der Positioniervorrichtung, wodurch ein einfacher Aufbau möglich ist. Da die Arretierung erst nach der Positionierung, also bei stehender Trommel erfolgt, wirken nur geringe Scherkräfte auf die Rastvorrichtung. Hierdurch kann zum einen die Drehgeschwindigkeit der Trommel bei der Positionierung gesteigert werden, zum anderen muß die Festigkeit der Rastvorrichtung nur gering ausgelegt werden. Daneben ergeben sich durch den einfachen Aufbau Vorteile hinsichtlich der Kosten und des Montageaufwands. Ein weiterer Vorteil liegt in der hohen Positioniersicherheit der erfindungsgemäßen Arretiervorrichtung. Da diese direkt auf die Trommel oder ein drehfest mit der Trommel verbundenes Teil zugreift, kann eine ordnungsgemäß erfolgte Arretierung den Rückschluß auf eine richtige Positionierung zulassen.

Es hat sich als vorteilhaft erwiesen, daß als Arretierfalle eine im Rand der Antriebsriemenscheibe angeordnete Aussparung verwendet wird. Da die Antriebsriemenscheibe in der Regel aus Gußmaterial gefertigt wird, ist diese leichter spanend zu bearbeiten als die Trommel selbst. Daneben ist es vorteilhaft; die Aussparung in einer Arretierbahn unterhalb der Anlagefläche des Riemens anzuordnen. Hierdurch wird der Lauf des Riemens nicht beeinträchtigt. Es ist weiterhin von Vorteil, die Arretierbahn nur segmentartig auszubilden. Hierdurch kann Material eingespart werden.

Weiterhin ist es vorteilhaft, daß die Bewegung der als Stößel ausgebildeten Rastvorrichtung über eine Bahn einer von einem Arretiermotor angetriebenen Kurvenscheibe erfolgt. Diese kann nach erfolgter Arretierung abgeschaltet werden. Bei den aus dem Stand der Technik (EP 0 465 885 A1) bekannten Waschmaschinen werden elektromagnetische Rastvorrichtungen verwendet, die gegen eine Federkraft bewegt werden. Hierdurch ist ein Haltestrom während der gesamten Entnahmephase notwendig.

In einer besonders vorteilhaften Ausführungsform der Erfindung besitzt die Kurvenscheibe eine weitere Bahn zur Auslösung einer automatischen Öffnung mindestens eines Laugenbehälterdeckels. Hierdurch wird der Bedienkomfort der Waschmaschine erhöht.

Es ist ebenfalls vorteilhaft, die Position der Kurvenscheibenbahnen und/oder des Stößels und/oder der Vorrichtung zur Auslösung der automatischen Öffnung mindestens eines Laugenbehälterdeckels an die Programmsteuerung weiterzugeben. Hierdurch können bei einem Neustart der Trommel verschiedene Sicherheitsabfragen auf unerlaubte Zustände durchgeführt werden. Außerdem kann ein Positionierfehler oder das Wandern der Trommel zwischen Ende der Positionierung und Beginn der Arretierung erkannt werden und in einer weiteren vorteilhaften Ausgestaltung der erfindungsgemäßen Waschmaschine bei nicht erfolgter Arretierung eine erneute Positionierung vorgenommen werden.

Eine weitere Ausführungsform der Erfindung ist dadurch gekennzeichnet, daß nach erfolgter Positionierung bis auf die Arretiervorrichtung alle Verbraucher von der Programmsteuerung abgeschaltet werden. Dies hat den Vorteil, daß das Netzteil der Waschmaschine für den neuen "Verbraucher" Arretiermotor nicht neu dimensioniert werden muß.

Daneben hat es sich als vorteilhaft erwiesen, die Rastvorrichtung und den Sensor als modulare Baueinheit in einem gemeinsamen Gehäuse anzuordnen. Diese modulare Baueinheit kann als vorprüfbares Bauteil gefertigt werden, was die Montage erleichtert. Außerdem wird Einbauraum eingespart.

Ein Ausführungsbeispiel der Erfindung ist in den Zeichnungen rein schematisch dargestellt und wird nachfolgend näher beschrieben. Es zeigen:
- Figur 1: die Seitenansicht eines Topladers bei entfernter Gehäuseseitenwand;
- Figur 2: die Riemenscheibe (7) des Topladers in Front- und Seitenansicht;
- Figur 3: Detailzeichnungen des Positionier-/Arretier Moduls (31)

Bei der in Figur 1 gezeigten Waschmaschine ist die Trommel (1) in üblicher Weise innerhalb eines Laugenbehälters (2) drehbar gelagert. Hierzu ist am federnd aufgehängten Laugenbehälter (2) ein Lagerkreuz (3) befestigt, in dessen Mitte sich ein Trommellager (4) befindet. Das Trommellager (4) nimmt eine drehfest mit dem Trommelboden (5) verbundene Trommelwelle (6) auf, an der ebenfalls drehfest eine Riemenscheibe (7) angeordnet ist. Die Drehung der Trommel (1) erfolgt in der üblichen Weise durch einen Antriebsmotor (8), dessen Welle (9) über einen Riemen (10) mit der Riemenscheibe (7) gekoppelt ist. Die Riemenscheibe (7) besitzt unterhalb der Lauffläche (15) des Riemens (10) in einem Segment von ca. 240° eine Arretierbahn (11). Diese besteht aus einem konzentrisch zur Lauffläche angeordneten Steg mit einer Verzahnung, in welchem sich Aussparungen (12) und Metallstege (13) abwechseln (Figur 2). In seiner Mitte ist der Steg unterbrochen, wodurch auf der Arretierbahn (11) eine Aussparung (14) mit größerer Breite gebildet wird. Die Funktion der Arretierbahn (11) ist später erklärt.

Bei der Waschmaschine handelt es sich um einen Toplader, d. h., die Trommel (1) besitzt eine Öffnung (21) in ihrer Mantelfläche, welche für den Benutzer von oben zugänglich ist. Hierzu ist am Gerätegehäuse ein Gehäusedeckel (22) schwenkbar gelagert und der Laugenbehälter (2) besitzt in seinem oberen Mantelbereich ebenfalls eine Öffnung (25), die durch einen schwenkbar gelagerten Laugenbehälterdeckel (23) verschlossen ist. Die Öffnung (21) in der Mantelfläche der Trommel (1) ist mit zwei Trommeldeckeln (24) verschließbar. in Beschickungslage müssen sich die Öffnung (25) im Laugenbehälter (2) und die Öffnung (21) in der Trommel (1) übereinander befinden (s. Figur 1).

Um dem Benutzer die Handhabung zu erleichtern, wird die Trommel (1) zur Wäscheentnahme automatisch in die Beschickungslage gebracht (Positionierung) und dort bis zum erneuten Start eines Waschprogramms festgehalten (Arretierung). Hierzu ist zwischen den beiden oberen Lagerarmen (3a,b) des Lagerkreuzes (3) ein kastenförmiges Positionier-/ Arretier-Modul (31) angeordnet.

Die in Figur 3a bis d dargestellten Detailzeichnungen des Positionier-/Arretier-Moduls (31) zeigen, daß die zentrale Position des Moduls (31) von einer Kurvenscheibe (32) eingenommen wird, die von einem Arretiermotor (33) in vordefinierte Winkelstellungen drehbar ist. Auf diese Weise kann die Kurvenscheibe (32) über eine erste Bahn (32.1) einen Stößel (34) bewegen. Der Stößel (34) erstreckt sich in radialer Richtung der Riemenscheibe (7) und wird durch die Kraft einer Feder (35) auf diese zubewegt. Figur 3b zeigt das Positionier-/Arretier-Modul (31) während eines Programmablaufs, also im Wasch- oder Schleuderbetrieb. Dabei befindet sich die Auswölbung (32.1 a) der ersten Bahn (32.1) in Sechs-Uhr-Stellung und drückt den Stößel (34) in eine Ruheposition. Die Kurvenscheibe (32) besitzt eine zweite Bahn (32.2) mit einer weiteren Auswölbung (32.2b), über die ein Schieber (36) betätigt und so die Zugbewegung eines Bowdenzugs (37) ausgelöst werden kann. Diese befindet sich in Figur 3b in Zwölf-Uhr-Stellung und der Schieber (36) somit ebenfalls in Ruheposition.

Auf der Platine (39) ist die Spannungsversorgung (nicht dargestellt) des Arretiermotors (33) und ein induktiver Näherungssensor (42) angeordnet. Die Spannungsversorgung des Arretiermotors (33), der Signalausgang des Näherungssensors (42) und die Leiterbahnen (38) stehen über einen sechspoligen Stecker (nicht dargestellt) mit der Mikroprozessorsteuerung in Verbindung.

Die Positionierung der Trommel (1) erfolgt berührungslos, d. h., es werden keine mechanisch bewegten Teile mit der Trommel (1) oder der Riemenscheibe (7) in Eingriff gebracht. Die Stellung der Riemenscheibe (7) wird lediglich durch den induktiven Näherungssensor (42) abgetastet, der sein Ausgangssignal ändert, wenn sich ein Metallsteg der Arretierbahn (11) an ihm vorbeibewegt. Bei Programmende oder Unterbrechung durch Betätigung des Programmwahlschalters, des Drehzahlwahlschalters oder der Türtaste (in den Zeichnungen nicht dargestellt) erfolgt zunächst durch die Mikroprozessorsteuerung (nicht dargestellt) des Topladers eine Überprüfung der Laugentemperatur und der Trommeldrehzahl. Werden hier zwei festgelegte Mindestwerte unterschritten, d.h., die Öffnung der Trommel (1) ist für den Benutzer mit keinerlei Risiko verbunden, gibt die Mikroprozessorsteuerung zunächst einen Befehl zum Positionieren der Trommel (1). Hierzu wird der Antriebsmotor (8) eingeschaltet und solange mit verlangsamter Drehzahl gedreht, bis der Rand der Arretierbahn (11), d.h. deren erster Metallsteg in den Bereich des induktiven Näherungssensors (42) gelangt. Danach wird die Geschwindigkeit der Trommel (1) weiter verlangsamt und die Anzahl der Metallstege (13) gezählt. Die Trommel (1) wird gestoppt, wenn sich die breite Aussparung (14) mittig über dem Positionier-/ Arretier-Modul (31) befindet. In dieser Position befindet sich die Trommelöffnung unter der Laugenbehälteröffnung und die zentrale, breite Aussparung (14) über dem Stößel (34).

Danach werden der Antriebsmotor (8) und alle anderen Verbraucher bis auf den Arretiermotor (33) abgeschaltet. Über den Arretiermotor (33) wird die Kurvenscheibe (32) um 90° in eine Stellung gedreht, in der sich die Auswölbung (32.1a) der ersten Bahn (32.1) in Drei-Uhr-Position befindet. Der Stößel (34) wird dann durch den Druck der Feder (35) entriegelt und in Richtung der Riemenscheibe (7) in die breite Aussparung (14) bewegt (Figur 3c). Hierdurch wird die Trommel (1) in der Beschickungsstellung arretiert.

Anschließend wird die Kurvenscheibe (32) um 180° weitergedreht, wodurch die Auswölbung (32.2b) der zweiten Bahn (32.2) in Drei-Uhr-Position gelangt. In dieser Stellung betätigt sie einen Schieber (36), der wiederum über einen Bowdenzug (37) eine Sperre (nicht dargestellt) löst, die den Laugenbehälterdeckel (23) gegen Federdruck verriegelt. Hierdurch erfolgt zusätzlich zur Positionierung ein automatisches Öffnen des Laugenbehälterdeckels (23).

An den Bahnen (32.1;32.2) der Kurvenscheibe (32) sind Schleifkontakte (nicht dargestellt) angeordnet, die mit Leiterbahnen (38) auf der Platine (39) zusammenwirken. Auf diese Weise kann die Position dieser beweglichen Teile von der Mikroprozessorsteuerung sensiert werden. Anhand dieser Positionsmeldungen realisiert die Mikroprozessorsteuerung folgende Sicherheitsroutinen:
- Bei einem neuen Programmstart wird zunächst der Zustand der Arretierung und des Schiebers abgefragt. Auf diese Weise wird verhindert, daß die Trommel (1) bei eingerastetem Stößel (34) oder mit geöffnetem Laugenbehälterdeckel (23) gedreht wird.
- Nach einem erfolglosen Arretierungsversuch wird eine erneute Positionierung vorgenommen.

## Patentansprüche

1. Programmgesteuerte Mantelbeschickbare Trommelwaschmaschine mit einer drehbar gelagerten Trommel (1), welche von einer Programmsteuerung mit Hilfe einer Positioniereinrichtung automatisch in die Beschickungslage gebracht wird und in dieser Lage durch eine Arretiervorrichtung fixiert wird, wobei die Arretiervorrichtung aus einer mit der Trommel (1) drehfest verbundenen oder an ihr angeordneten Arretierfalle und einer in Richtung der Arretierfalle bewegbaren Rastvorrichtung besteht
**dadurch gekennzeichnet,**
**daß** die Positioniereinrichtung unabhängig von der Arretiervorrichtung arbeitet und vor der Arretierung berührungslos die Trommellage abtastet und programmgesteuert die Trommel in Beschickungslage bringt, wobei nach der erfolgten Positionierung die Rastvorrichtung programmgesteuert betätigt wird.

2. Mantelbeschickbare Trommelwaschmaschine nach Anspruch 1 mit einer mit der Trommel (1) drehfest verbundenen Riemenscheibe (7),
**dadurch gekennzeichnet,**
**daß** als Arretierfalle eine im Bereich der Riemenscheibe (7) angeordnete Aussparung (14) verwendet wird.

3. Mantelbeschickbare Trommelwaschmaschine nach Anspruch 2,
**dadurch gekennzeichnet,**
**daß** die Aussparung (14) in einer Arretierbahn (11) unterhalb der Anlagefläche des Riemens angeordnet ist.

4. Mantelbeschickbare Trommelwaschmaschine nach Anspruch 3,
**dadurch gekennzeichnet,**
**daß** die Arretierbahn (11) segmentartig ausgebildet ist.

5. Mantelbeschickbare Trommelwaschmaschine nach einem der Ansprüche 1 bis 4,
**dadurch gekennzeichnet**
**daß** die Rastvorrichtung als in radialer Richtung bewegbarer Stößel (34) ausgebildet ist, welcher bezüglich des Waschmaschinengehäuses bzw. des Laugenbehälters (2) ortsfest gehaltert ist.

6. Mantelbeschickbare Trommelwaschmaschine, insbesondere nach einem der Ansprüche 1 bis 5,
**dadurch gekennzeichnet,**
**daß** die Bewegung des Stößels (34) über eine Bahn einer von einem Arretiermotor (33) angetriebenen Kurvenscheibe (32) erfolgt.

7. Mantelbeschickbare Trommelwaschmaschine nach Anspruch 6,
**dadurch gekennzeichnet,**
**daß** die Kurvenscheibe (32) eine weitere Bahn zur Auslösung einer automatischen Öffnung mindestens eines Laugenbehälterdeckels (23) besitzt.

8. Mantelbeschickbare Trommelwaschmaschine, insbesondere nach einem der Ansprüche 1 bis 7,
**dadurch gekennzeichnet,**
**daß** die Position der Kurvenscheibenbahnen und/oder des Stößels (34) und/oder der Vorrichtung zur Auslösung der automatischen Öffnung mindestens eines Laugenbehälterdeckels (23) an die Programmsteuerung weitergegeben wird.

9. Mantelbeschickbare Trommelwaschmaschine nach Anspruch 8,
**dadurch gekennzeichnet,**
**daß** die Position(en) über an den beweglichen Teilen angeordnete Schleifkontakte (37) und ortsfeste Leiterbahnen (38) auf einer Platine (39) sensiert wird(werden).

10. Mantelbeschickbare Trommelwaschmaschine nach einem der Ansprüche 8 oder 9
**dadurch gekennzeichnet,**
**daß** bei nicht erfolgter Arretierung eine erneute Positionierung vorgenommen wird.

11. Mantelbeschickbare Trommelwaschmaschine nach einem der Ansprüche 8 bis 10,
**dadurch gekennzeichnet,**
**daß** bei einem neuen Programmstart der Zustand der Arretierung und/oder der(des) Laugenbehälterdeckel(s) (23) abgefragt wird.

12. Mantelbeschickbare Trommelwaschmaschine, insbesondere nach einem der Ansprüche 1 bis 11,
**dadurch gekennzeichnet,**
**daß** nach erfolgter Positionierung außer der Arretiervorrichtung alle Verbraucher durch die Programmsteuerung von der Versorgungsspannung abgeschaltet werden.

13. Mantelbeschickbare Trommelwaschmaschine nach einem der Anprüche 1 bis 12,
**dadurch gekennzeichnet,**
**daß** die Positioniereinrichtung aus mindestens einem im Bereich der Antriebsriemenscheibe (7) angeordneten Kennzeichnungselement und einem in Bezug auf das Waschmaschinengehäuse bzw. auf den Laugenbehälter (2) ortsfesten Sensor besteht.

14. Mantelbeschickbare Trommelwaschmaschine nach Anspruch 13 und einem der Ansprüche 1 bis 12,
**dadurch gekennzeichnet,**
**daß** die Rastvorrichtung, der Sensor und die Kurvenscheibe (32) als modulare Baueinheit in einem gemeinsamen Gehäuse angordnet sind.

15. Mantelbeschickbare Trommelwaschmaschine nach Anspruch 14,
**dadurch gekennzeichnet,**
**daß** das Gehäuse zwischen den oberen Lagerarmen (3a,b) eines Lagerkreuzes (3) befestigt ist.

16. Mantelbeschickbare Trommelwaschmaschine nach einem der Ansprüche 13 bis 15,
**dadurch gekennzeichnet,**
**daß** das Sensorelement als induktiver Näherungssensor (42) ausgebildet ist und daß als Kennzeichnungselement mindestens eine im Bereich der Riemenscheibe (7) angeordnete Aussparung (11;14) verwendet wird.

17. Mantelbeschickbare Trommelwaschmaschine nach einem der Ansprüche 13 bis 16 und einem der Ansprüche 2 bis 4,
**dadurch gekennzeichnet,**
**daß** die Arretierfalle als Kennzeichnungselement verwendet wird.

18. Mantelbeschickbare Trommelwaschmaschine nach Anspruch 17,
**dadurch gekennzeichnet,**
**daß** neben der Arretierfalle zusätzliche Aussparungen (11) als weitere Kennzeichnungselemente angeordnet sind.

## Claims

1. Program-controlled, top-loadable drum-type washing machine having a rotatably mounted drum (1), which is brought automatically into the loading position by a program control by means of a positioning means and is secured in this position by an arresting device, the arresting device comprising a catch, which is non-rotatably connected to the drum (1) or disposed on said drum, and a locking device which is displaceable in the direction of the catch, **characterised in that** the positioning means operates independently of the arresting device and scans the drum position in a contactless manner prior to the arresting operation and brings the drum into the loading position in a program-controlled manner, the locking device being actuated in a program-controlled manner once the positioning operation has been effected.

2. Top-loadable drum-type washing machine according to claim 1, having a pulley (7) which is non-rotatably connected to the drum (1), **characterised in that** a recess (14), disposed in the region of the pulley (7), is used as the catch.

3. Top-loadable drum-type washing machine according to claim 2, **characterised in that** the recess (14) is disposed in an arresting path (11) inward of the abutment face of the pulley.

4. Top-loadable drum-type washing machine according to claim 3, **characterised in that** the arresting path (11) has a segment-like configuration.

5. Top-loadable drum-type washing machine according to one of claims 1 to 4, **characterised in that** the locking device is in the form of a push-rod (34), which is displaceable in the radial direction and is mounted in a stationary manner in respect of the washing machine housing or respectively of the washing liquid container (2).

6. Top-loadable drum-type washing machine, more especially according to one of claims 1 to 5, **characterised in that** the displacement of the push-rod (34) is effected via a path of a cam disc (32) driven by an arresting motor (33).

7. Top-loadable drum-type washing machine according to claim 6, **characterised in that** the cam disc (32) has an additional path to trigger an automatic opening of a least one washing liquid container lid (23).

8. Top-loadable drum-type washing machine, more especially according to one of claims 1 to 7, **characterised in that** the position of the cam disc paths and/or of the push-rod (34) and/or of the device for triggering the automatic opening of at least one washing liquid container lid (23) is passed to the program control.

9. Top-loadable drum-type washing machine according to claim 8, **characterised in that** the position(s) is (are) sensed via sliding contacts (37), which are disposed on the movable parts, and via stationary conductor paths (38) on a plate (39).

10. Top-loadable drum-type washing machine according to one of claims 8 or 9, **characterised in that**, if no arresting process has been effected, a fresh positioning is accomplished.

11. Top-loadable drum-type washing machine according to one of claims 8 to 10, **characterised in that**, at the start of a new program, the arresting state and/or the state of the washing liquid container lid(s) are/is scanned.

12. Top-loadable drum-type washing machine, more especially according to one of claims 1 to 11, **characterised in that**, once positioning has been effected, all of the consumers, apart from the arresting device, are switched-off from the supply voltage by the program control.

13. Top-loadable drum-type washing machine according to one of claims 1 to 12, **characterised in that** the positioning means comprises at least one identifying element, which is disposed in the region of the drive pulley (7), and a sensor, which is stationary relative to the washing machine housing or respectively relative to the washing liquid container (2).

14. Top-loadable drum-type washing machine according to claim 13 and one of claims 1 to 12, **characterised in that** the locking device, the sensor and the cam disc (32) are disposed as a modular structural unit in a common housing.

15. Top-loadable drum-type washing machine according to claim 14, **characterised in that** the housing is secured between the upper bearing arms (3a, b) of a cross-shaped bearing (3).

16. Top-loadable drum-type washing machine according to one of claims 13 to 15, **characterised in that** the sensor element is in the form of an inductive proximity sensor (42), and **in that** at least one recess (11;14), disposed in the region of the pulley (7), is used as the identifying element.

17. Top-loadable drum-type washing machine according to one of claims 13 to 16 and one of claims 2 to 4, **characterised in that** the catch is used as the identifying element.

18. Top-loadable drum-type washing machine according to claim 17, **characterised in that**, in addition to the catch, additional recesses are provided as additional identifying elements.

## Revendications

1. Lave-linge à tambour à chargement par le dessus commandé par programme, comprenant un tambour (1) monté de manière rotative qui est mis automatiquement en position de chargement par une commande à programme à l'aide d'un dispositif de positionnement et qui est immobilisé dans cette position par un dispositif d'arrêt, sachant que le dispositif d'arrêt est composé d'une gâche solidaire en rotation avec le tambour (1) ou disposée sur ce dernier et d'un dispositif d'enclenchement mobile dans la direction de la gâche, **caractérisé en ce que** le dispositif de positionnement fonctionne indépendamment du dispositif d'arrêt, balaye sans contact la position du tambour avant de l'arrêter et le met dans la position de chargement à l'aide de la commande à programme, sachant qu'après le positionnement, le dispositif d'enclenchement est actionné par la commande à programme.

2. Lave-linge à tambour à chargement par le dessus selon la revendication 1, comprenant une poulie à courroie (7) solidaire en rotation avec le tambour (1), **caractérisé en ce que** l'on utilise en tant que gâche un évidement (14) situé dans la poulie à courroie (7).

3. Lave-linge à tambour à chargement par le dessus selon la revendication 2, **caractérisé en ce que** l'évidement (14) est ménagé dans une bande d'arrêt (11) située sous la surface de contact de la courroie.

4. Lave-linge à tambour à chargement par le dessus selon la revendication 3, **caractérisé en ce que** la bande d'arrêt (11) est réalisée de façon segmentaire.

5. Lave-linge à tambour à chargement par le dessus selon l'une des revendications 1 à 4, **caractérisé en ce que** le dispositif d'enclenchement est réalisé sous forme de poussoir (34) mobile radialement qui est fixe par rapport à la carrosserie du lave-linge ou à la cuve de lessive (2).

6. Lave-linge à tambour à chargement par le dessus notamment selon l'une des revendications 1 à 5, **caractérisé en ce que** le mouvement du poussoir (34) est provoqué par la trajectoire d'une came (32) entraînée par un moteur d'arrêt (33).

7. Lave-linge à tambour à chargement par le dessus selon la revendication 6, **caractérisé en ce que** la came (32) possède une autre trajectoire pour déclencher une ouverture automatique d'au moins un couvercle de cuve de lessive (23).

8. Lave-linge à tambour à chargement par le dessus notamment selon l'une des revendications 1 à 7, **caractérisé en ce que** la position des trajectoires de la came et/ou du poussoir (34) et/ou du dispositif pour déclencher l'ouverture automatique d'au moins un couvercle de cuve de lessive (23) est transmise à la commande à programme.

9. Lave-linge à tambour à chargement par le dessus selon la revendication 8, **caractérisé en ce que** la ou les positions sont relevées par des capteurs par l'intermédiaire de contacts à frottement (37) situés sur les éléments mobiles et des circuits imprimés (38) fixes sur une plaquette de circuits imprimés (39).

10. Lave-linge à tambour à chargement par le dessus selon la revendication 8 ou 9, **caractérisé en ce que** lorsque l'arrêt n'a pas eu lieu, on procède à un nouveau positionnement.

11. Lave-linge à tambour à chargement par le dessus selon l'une des revendications 8 à 10, **caractérisé en ce que**, lorsque l'on lance un nouveau programme, on relève l'état du dispositif d'arrêt et/ou du ou des couvercles de cuve de lessive (23).

12. Lave-linge à tambour à chargement par le dessus notamment selon l'une des revendications 1 à 11, **caractérisé en ce qu'**une fois le positionnement réalisé, la commande à programme déconnecte tous les consommateurs de la tension d'alimentation à l'exception du dispositif d'arrêt.

13. Lave-linge à tambour à chargement par le dessus selon l'une des revendications 1 à 12, **caractérisé en ce que** le dispositif de positionnement est composé d'au moins un repère placé au voisinage de la poulie de la courroie d'entraînement (7) et d'un capteur fixe par rapport à la carrosserie du lave-linge ou à la cuve de lessive (2).

14. Lave-linge à tambour à chargement par le dessus selon la revendication 13 et l'une des revendications 1 à 12, **caractérisé en ce que** le dispositif d'enclenchement, le capteur et la came (32) sont disposés en tant qu'unité modulaire dans un carter commun.

15. Lave-linge à tambour à chargement par le dessus selon la revendication 14, **caractérisé en ce que** le carter est fixé entre les branches supérieures (3a, b) d'une croix de suspension (3).

16. Lave-linge à tambour à chargement par le dessus selon l'une des revendications 13 à 15, **caractérisé en ce que** le capteur est réalisé en tant que capteur de proximité inductif (42), et **en ce que** l'on utilise en tant que repère au moins un évidement (11; 14) placé dans la zone de la poulie à courroie (7).

17. Lave-linge à tambour à chargement par le dessus selon l'une des revendications 13 à 16 et l'une des revendications 2 à 4, **caractérisé en ce que** la gâche est utilisée en tant que repère.

18. Lave-linge à tambour à chargement par le dessus selon la revendication 17, **caractérisé en ce que** d'autres évidements (11) faisant office de repères supplémentaires sont disposés à côté de la gâche.
